# EUROPÄISCHE PATENTSCHRIFT

(11) **EP 1 617 978 B1**
(45) Veröffentlichungstag und Bekanntmachung des Hinweises auf die Patenterteilung: **13.12.2006**
(21) Anmeldenummer: 04724602.0
(22) Anmeldetag: 31.03.2004
(51) Int. Cl.: B26D 7/06

(54) **SCHNEIDEMASCHINE FÜR LEBENSMITTELPRODUKTE**
CUTTING MACHINE FOR FOODSTUFF PRODUCTS
MACHINE A TRANCHER POUR PRODUITS ALIMENTAIRES

(30) Priorität: 17.06.2003 DE 10327249
(43) Veröffentlichungstag der Anmeldung: 25.01.2006
(73) Patentinhaber: Weber Maschinenbau GmbH & Co. Kg, D-35236 Breidenbach (DE)
(72) Erfinder: WEBER, Günther, 17094 Zachow (DE)
(74) Vertreter: Manitz, Finsterwald & Partner GbR
(86) Internationale Anmeldenummer: PCT/EP2004/003428
(87) Internationale Veröffentlichungsnummer: WO 2004/113034

(56) Entgegenhaltungen:
- EP-A- 0 260 946
- EP-A- 0 931 630
- DE-A- 19 626 511
- US-A- 4 163 406
- US-A- 4 405 186

## Beschreibung

Die Erfindung betrifft eine Schneidemaschine zum Aufschneiden von insbesondere eine instabile Außenkontur aufweisenden Lebensmittelprodukten und dergleichen, mit wenigstens einem eine Antriebseinheit aufweisenden Schneidkopf mit in einer Schneidebene planetarisch umlaufenden Kreismesser oder Sichelmesser sowie mindestens einer Produktzuführeinheit mit das Schneidgut haltenden, führenden und zur Schneidebene vorschiebenden Einrichtungen.

Aus der US 4 405 186 A1 ist eine gattungsgemäße Schneidmaschine zum Aufschneiden von Lebensmittelprodukten und dergleichen mit wenigstens einem eine Antriebseinheit aufweisenden Schneidkopf mit in einer Schneidebene planetarisch umlaufenden Kreismesser sowie mindestens einer Produktzuführeinheit mit das Schneidgut haltenden, führenden und zur Schneidebene vorschiebenden Einrichtungen bekannt, wobei die Produktzuführeinheit eine Mehrzahl von über die Umfangskontur des Schneidguts verteilt angeordneten, umlaufend direkt oder indirekt angetriebenen Transportbändern umfasst.

Schneidemaschinen dieser Art, die auch als Slicer bezeichnet werden und mit vergleichsweise hohen Schnittgeschwindigkeiten arbeiten, sind allgemein bekannt. Bei diesen bekannten Schneidemaschinen oder Slicern wird das Schneidgut üblicherweise der Schneidebene auf einem Transportband liegend zugeführt, wobei zur Verbesserung der Produktführung ein weiteres Transportband vorgesehen sein kann, das das Schneidgut von oben her belastet.

Um der besonderen Problematik beim Aufschneiden von insbesondere weichen und nachgiebigen Produkten Rechnung zu tragen und ein möglichst einwandfreies Aufschneiden dieser Produkte zu gewährleisten, ist es üblich, die Produkte in stark gekühltem bzw. gefrorenem Zustand aufzuschneiden.

Derart empfindliches Schneidgut sollte möglichst nicht eingefroren werden, da durch den Vorgang des Einfrierens, der häufig zu langsam und nicht immer perfekt schockartig abläuft, die Qualität der Produkte beeinträchtigt werden kann.

Zur Vermeidung dieser Problematik wurde bereits versucht, solche empfindliche Produkte der Schneidebene durch ein Rohr zuzuführen und dabei den Vorschub durch rückseitig ausgeübten Druck zu bewirken. Diese Vorgehensweise hat sich jedoch nicht bewährt, da die Umfangskonturen des Schneidguts sehr unterschiedlich sein können, was starke und auch unkontrollierte Produktverformungen im jeweiligen Zuführrohr zur Folge haben kann, die zu einer Produktbeeinträchtigung führen.

Aufgabe der Erfindung ist es daher, eine Schneidemaschine der eingangs angegebenen Art in der Weise auszugestalten, dass eine problemfreie Zuführung von insbesondere empfindlichem Schneidgut im Plus-Temperaturbereich zur Schneidebene gewährleistet werden kann, und zwar zumindest weitestgehend unabhängig von der jeweiligen Außenkontur des Schneidguts.

Gelöst wird diese Aufgabe nach der Erfindung im wesentlichen dadurch, dass die Produktzuführeinheit eine Mehrzahl von über die Umfangskontur des Schneidguts verteilt angeordneten, umlaufend direkt oder indirekt angetriebenen Transport- und Formgebungsbänder umfasst, deren Fördertrume insbesondere individuell mit vorgebbarem Druck gegen das transportierte Schneidgut anstellbar sind.

Durch die Verwendung einer Mehrzahl von schmalen Transport- und Formgebungsbändern gelingt es, eine allseitig geführte Zuführung von sonst schwierig zu handhabendem Schneidgut zur Schneidebene sicherzustellen und dabei gleichzeitig zu erreichen, dass solche Produkte, die eine instabile Außenkontur besitzen, in eine weitgehend definierte Querschnittsform gebracht werden können, was sich auf den Schneidvorgang ebenfalls positiv auswirkt. Durch diese Art der Produktführung wird jegliche Beschädigung und Beeinträchtigung der Produkte vermieden, da begünstigt durch die allseitige Produktführung einwandfreie Schnitte bei sich im Plusbereich befindenden Temperaturen des Schneidguts durchgeführt werden können.

Die Transport- und Formgebungsbänder sind bevorzugt in der Weise gelagert, dass sie hinsichtlich ihrer Wirkposition dem jeweiligen Schneidgut angepasst werden können, d.h. sie sind nicht nur quer zur Förderrichtung, sondern auch winkelmäßig verstellbar.

Eine besonders vorteilhafte Ausgestaltung der Erfindung besteht darin, dass Einrichtungen zur Erfassung der Anstellpositionen der Transport- und Formgebungsbänder vorgesehen sind und aus den erhaltenen Positionswerten zumindest Näherungswerte, vorzugsweise jedoch im Hinblick auf die Mehrzahl der verwendeten Transport- und Formgebungsbänder im Wesentlichen genaue Werte für die aktuelle Umfangskontur bzw. die Querschnittsfläche des Schneidguts im Bereich der Schneidebene ermittelbar sind, so dass aus dieser Information wiederum Einfluss auf die Scheibenstärke genommen werden kann, um das jeweilige Sollgewicht zu erreichen bzw. sich diesem Sollgewicht bestmöglich anzunähern. Bevorzugt wird in diesem Zusammenhang eine Sensorik zur Erfassung der aktuellen Temperatur des Schneidguts eingesetzt, da die Kompressibilität des jeweiligen Schneidguts auch zu einem wesentlichen Teil von der Schneidguttemperatur abhängig ist. Durch die Erfassung der Schneidguttemperatur können auf Erfahrungswerten beruhende Korrekturfaktoren bei der jeweiligen Ermittlung der Querschnittsfläche des Schneidguts berücksichtigt werden, was im Zusammenhang mit der Erzielung eines möglichst exakten Sollgewichts pro Scheibe eine wesentliche Erhöhung der Genauigkeit ermöglicht.
Die Korrekturfaktoren werden auf einen Bezugswert normiert, zum Beispiel auf den Wert von 0°C, und in Abhängigkeit davon, um wie viele Grade die Schneidguttemperatur oberhalb oder unterhalb des Bezugswerts liegt, werden die ermittelten Flächenwerte für den jeweiligen Querschnitt entsprechend einer gespeicherten Tabelle von Korrekturwerten mit Zuschlägen oder Abzügen weiterverarbeitet.

Weitere Vorteile der Erfindung ergeben sich aus den Unteransprüchen sowie der nachfolgenden Beschreibung eines Ausführungsbeispiels unter Bezugnahme auf die Zeichnung.

In der Zeichnung zeigt:
- Fig. 1: eine stark schematisierte Seitenansicht einer Ausführungsform einer Schneidemaschine gemäß der Erfindung,
- Fig. 2: eine schematische Vorderansicht der Produktzuführungseinrichtung von der Schneidebene aus gesehen, und
- Fig. 3: eine schematische Darstellung eines Beispiels eines Transport- und Formgebungsbandes mit zugehöriger Betätigungseinrichtung.

Fig. 1 zeigt eine Schneidmaschine mit einem die Antriebseinheit enthaltenden Schneidkopf 1 mit einem Schneidmesser 2, das in der Schneidebene 3 vor der Produktzuführeinheit 4 umläuft. Die mittels des Messers 2 abgetrennten Scheiben fallen in üblicher Weise auf eine Abfördereinheit 9.

Wesentlich ist im Rahmen der vorliegenden Erfindung die Ausgestaltung der Produktzuführeinheit 4, mittels der das jeweilige Schneidgut 5 der Schneidebene 3 zugeführt wird.

Diese Produktzuführeinheit 4 umfasst eine im Regelfall ein mit einer entsprechenden Stützfläche versehenes Trageband 6 für das Schneidgut 5.

Dem das Schneidgut 5 zur Schneidebene 3 fördernden Trageband 6 ist eine Mehrzahl von Transport- und Formgebungsbändern 7 zugeordnet, die um das Schneidgut 5 herum verteilt angeordnet sind und gegen das Schneidgut 5 mit vorgebbarem Druck angestellt werden können. Diese Transport- und Formgebungsbänder sind zumindest zum Teil mit einem Eigenantrieb versehen und bestehen aus schmalen riemenartigen, insbesondere profilierten Bändern, die durch ihren Andruck bezüglich des in sich nachgiebigen Schneidguts formgebend wirken und das Schneidgut in ein Produkt mit im wesentlichen definierter Außenkontur überführen.

In der Endansicht nach Fig. 2 ist erkennbar, dass die Zahl der Transport- und Formgebungsbänder 7 im wesentlichen frei gewählt werden kann, aber es wird stets ein gutes Umschließen des jeweiligen Schneidguts 5 angestrebt, so dass im Regelfall etwa sechs bis acht derartige Transport- und Formgebungsbänder vorgesehen sein werden.

Die von einer Stelleinheit 10 erzeugte Andrückkraft kann in Abhängigkeit von dem jeweiligen Schneidgut frei gewählt werden, und zwar sowohl in der Weise, dass die einzelnen Transport- und Formgebungsbänder mit gleichen Drücken beaufschlagt werden als auch in der Art, dass unterschiedliche Anpressdrücke gewählt werden. Durch die Wahl unterschiedlicher Anpressdrücke bzw. durch unterschiedliches Verstellen der Transport- und Formgebungsbänder in Richtung des Schneidguts 5 ist es möglich, bestimmte gewünschte Umfangskonturen des nachgiebigen Schneidguts vorzugeben, wobei aus den jeweils bekannten Endpositionen der Transport- und Formgebungsbänder die jeweilige Umfangskontur des Schneidguts 5 ohne weiteres bestimmbar ist, so dass in Kenntnis der Umfangskontur bzw. der Querschnittsfläche des aufzuschneidenden Produkts jeweils unmittelbar Einfluss auf die Stärke der abzutrennenden Scheiben genommen werden kann. Dies ermöglicht es auch bei derart kritischen Produkten, vorgegebene Sollgewichte relativ genau einzuhalten.

Fig. 3 zeigt ein Beispiel eines Transport- und Formgebungsbandes mit zugehöriger Anstelleinheit 10. Das um endseitig vorgesehene Rollen geführte Transportband ist über eine Trägerkonstruktion mit der insbesondere hydraulisch oder pneumatisch betätigbaren Anstelleinheit 10 verbunden, die gehäusefest angebracht ist und damit eine definiert vorgebbare Anstellbewegung des Transport- und Formgebungsbandes 7 bezüglich des jeweiligen Schneidguts 5 gewährleistet. Das Fördertrum 8 des Transport- und Formgebungsbandes 7 ist bevorzugt über seine Länge abgestützt, vorzugsweise über Einzelrollen.

Bei allen Ausführungsvarianten der Erfindung kann zur Erhöhung der Genauigkeit der Sollgewichte der einzelnen abgeschnittenen Scheiben eine Sensorik zur Erfassung der Schneidguttemperatur verwendet werden, die es ermöglicht, unter Berücksichtigung von vorzugsweise tabellarisch für die jeweiligen Produkte einerseits und die Schneidguttemperaturen andererseits erfassten Erfahrungswerten Korrekturfaktoren bei der Querschnittsflächenbestimmung und damit bei der Gewichtsbestimmung zu berücksichtigen.

### Bezugszeichenliste

- 1: Schneidkopf
- 2: Messer
- 3: Schneidebene
- 4: Produktzuführeinheit
- 5: Schneidgut
- 6: Trageband
- 7: Transport- und Formgebungsband
- 8: Fördertrum
- 9: Abfördereinheit
- 10: Anstelleinheit

## Patentansprüche

1. Schneidemaschine zum Aufschneiden von insbesondere eine instabile Außenkontur aufweisenden Lebensmittelprodukten und dergleichen,
mit wenigstens einem eine Antriebseinheit aufweisenden Schneidkopf (1) mit in einer Schneidebene (3) planetarisch umlaufendem Kreismesser oder Sichelmesser (2) sowie mindestens einer Produktzuführeinheit (4) mit das Schneidgut (5) haltenden, führenden und zur Schneidebene (3) vorschiebenden Einrichtungen (6, 7), wobei die Produktzuführeinheit (4) eine Mehrzahl von über die Umfangskontur des Schneidguts (5) verteilt angeordneten, umlaufend direkt oder indirekt angetriebenen Transportbänder (7) umfasst, **dadurch gekennzeichnet, dass** die Bänder auch Formgebungsbänder sind und dass die Fördertrume (8) der Bänder (7) insbesondere individuell mit vorgebbarem Druck gegen das transportierte Schneidgut (5) anstellbar sind.

2. Schneidemaschine nach Anspruch 1,
**dadurch gekennzeichnet,**
**dass** die Transport- und Formgebungsbänder (7) zumindest zum Teil aus schmalen, riemenartigen Bändern bestehen.

3. Schneidemaschine nach Anspruch 1 oder 2,
**dadurch gekennzeichnet,**
**dass** die als Schneidgutauflage dienenden Tragebänder (6) breiter ausgebildet sind als die über die verbleibende Umfangskontur des Schneidguts verteilt angeordneten Transport- und Formgebungsbänder (7).

4. Schneidemaschine nach einem der vorhergehenden Ansprüche,
**dadurch gekennzeichnet,**
**dass** das dem Schneidgut (5) zugewandte Fördertrum (8) des Tragebands (6) über eine senkrecht zur Schneidebene (3) verlaufende stationäre Stützfläche geführt ist.

5. Schneidemaschine nach einem der vorhergehenden Ansprüche,
**dadurch gekennzeichnet,**
**dass** zumindest ein Teil der Transport- und Formgebungsbänder (7) über die Umfangskontur des Schneidguts (5) winkelmäßig verstellbar gelagert ist.

6. Schneidemaschine nach einem der vorhergehenden Ansprüche,
**dadurch gekennzeichnet,**
**dass** die Fördertrume (8) der einzelnen Transport- und Formgebungsbänder (7) mit unterschiedlichen Drücken gegen das Schneidgut (5) anstellbar sind.

7. Schneidemaschine nach einem der vorhergehenden Ansprüche,
**dadurch gekennzeichnet,**
**dass** Einrichtungen zur Erfassung der Anstellpositionen und/oder der auf das Schneidgut ausgeübten Anpressdrücke der Fördertrume (8) der Transport- und Formgebungsbänder (7) vorgesehen sind und aus den erhaltenen Messwerten zumindest Näherungswerte für die aktuelle Umfangskontur des Schneidguts (5) im Bereich der Schneidebene (3) ermittelbar sind.

8. Schneidemaschine nach Anspruch 7,
**dadurch gekennzeichnet,**
**dass** die Einstellung der Scheibenstärke unter Berücksichtigung des angestrebten Scheibengewichts in Abhängigkeit von der über die erfassten Messsignale der Transport- und Formgebungsbänder (7) ermittelten Schneidgut-Umfangskontur erfolgt.

9. Schneidemaschine nach den Ansprüchen 7 und 8,
**dadurch gekennzeichnet,**
**dass** eine Sensorik zur Erfassung der aktuellen Temperatur des Schneidguts (5) vorgesehen ist und in Abhängigkeit von der ermittelten Schneidguttemperatur bei der Ermittlung der Schneidgutumfangskontur bzw. der Querschnittsfläche des Schneidguts ein positiver oder negativer Korrekturfaktor berücksichtigt wird.

10. Schneidemaschine nach Anspruch 9,
**dadurch gekennzeichnet,**
**dass** die temperaturabhängig ermittelten Korrekturfaktoren auf einen Bezugstemperaturwert, insbesondere auf 0°C, normiert sind.

11. Schneidemaschine nach einem der vorhergehenden Ansprüche,
**dadurch gekennzeichnet**,
die Transport- und Formgebungsbänder (7) relativ zueinander in ihrem gegenseitigen Abstand, im Winkelabstand und/ oder in ihrer Neigung zur Produktzuführachse verstellbar sind.

12. Schneidemaschine nach einem der vorhergehenden Ansprüche,
**dadurch gekennzeichnet,**
**dass** die Fördertrume (8) der Transport- und Formgebungsbänder (7) in der Weise abgestützt sind, dass sie eine zumindest im Wesentlichen ebene Kontur besitzen.

## Claims

1. A cutting machine for the slicing of food products, in particular having an unstable outer contour, and the like,
comprising at least one cutting head (1) having a drive unit and having a circular knife or scythe-like knife (2) revolving in a planetary manner in a cutting plane (3) as well as at least one product supply unit (4) having devices (6, 7) holding the product (5) to be cut, guiding it and pushing it forward to the cutting plane (3), wherein the product supply unit (4) includes a plurality of transport belts (7) arranged distributed over the peripheral contour of the product (5) to be cut and driven directly or indirectly in a circulating manner
**characterized in that** the belts are also shaping belts; and **in that** the conveyor runs (8) of the belts (7) can in particular be set individually with a pre-settable pressure against the transported product (5) to be cut.

2. A cutting machine in accordance with claim 1, **characterized in that** the transport and shaping belts (7) consist at least in part of narrow, band-like belts.

3. A cutting machine in accordance with claim 1 or claim 2, **characterized in that** the support belts (6) serving as a support for the product to be cut are wider than the transport and shaping belts (7) arranged distributed over the remaining peripheral contour of the product to be cut.

4. A cutting machine in accordance with any one of the preceding claims, **characterized in that** the conveyor run (8) of the support belt (6) facing the product (5) to be cut is guided over a stationary support surface extending perpendicular to the cutting plane (3).

5. A cutting machine in accordance with any one of the preceding claims, **characterized in that** at least some of the transport and shaping belts (7) are supported adjustably angle-wise via the peripheral contour of the product (5) to be cut.

6. A cutting machine in accordance with any one of the preceding claims, **characterized in that** the conveyor runs (8) of the individual transport and shaping belts (7) can be set against the product (5) to be cut with different pressures.

7. A cutting machine in accordance with any one of the preceding claims, **characterized in that** devices are provided for the sensing of the setting positions and/or of the contact pressures exerted by the conveyor runs (8) of the transport and shaping belts (7) on the product to be cut; and **in that** at least approximate values for the current peripheral contour of the product (5) to be cut in the region of the cutting plane (3) can be determined from the measured values obtained.

8. A cutting machine in accordance with claim 7, **characterized in that** the setting of the slice thickness takes place while taking account of the slice weight aimed for in dependence on the peripheral contour of the product to be cut determined via the sensed measured signals of the transport and shaping belts (7).

9. A cutting machine in accordance with the claims 7 and 8, **characterized in that** a sensor system is provided for the sensing of the current temperature of the product (5) to be cut; and **in that** a positive or negative correction factor is taken into account in dependence on the temperature determined of the product to be cut on the determination of the peripheral contour of the product to be cut or of the cross-sectional surface of the product to be cut.

10. A cutting machine in accordance with claim 9, **characterized in that** the correction factors determined in dependence on temperature are standardized to a reference temperature value, in particular to 0°C.

11. A cutting machine in accordance with any one of the preceding claims, **characterized in that** the transport and shaping belts (7) are adjustable relative to one another in their mutual spacing, in the angular spacing and/in their inclination toward the axis of product supply.

12. A cutting machine in accordance with any one of the preceding claims, **characterized in that** the conveyor runs (8) of the transport and shaping belts (7) are supported in a manner such that they have an at least substantially planar contour.

## Revendications

1. Machine à trancher destiner à la découpe de produits alimentaires et similaires présentant en particulier un contour extérieur instable,
comprenant au moins une tête de coupe (1) comportant une unité d'entraînement avec un couteau circulaire ou un couteau en faucille (2) circulant de façon planétaire dans un plan de coupe (3), et au moins une unité d'amenée de produits (4) avec des moyens (6, 7) qui tiennent le produit à découper (5), qui le guident, et qui le font avancer vers le plan de coupe (3), dans laquelle l'unité d'amenée de produits (4) comprend une pluralité de bandes de transport (7) agencées de façon répartie sur le contour périphérique du produit à découper (5) et entraînées directement ou indirectement en circulation, **caractérisée en ce que** les bandes sont également des bandes de mise en forme, et **en ce que** les brins d'amenée (8) des bandes (7) sont susceptibles d'être approchés contre le produit à découper transporté (5) avec une pression prédéterminée, en particulier de façon individuelle.

2. Machine à trancher selon la revendication 1, **caractérisée en ce que** les bandes de transport et de mise en forme (7) sont constituées au moins en partie par des bandes étroites analogues à des courroies.

3. Machine à trancher selon la revendication 1 ou 2, **caractérisée en ce que** les bandes portantes (6) servant d'appui aux produits à découper sont réalisées plus larges que les bandes de transport et de mise en forme (7) agencées de façon répartie sur le reste du contour périphérique du produit à découper.

4. Machine à trancher selon l'une des revendications précédentes, **caractérisée en ce que** le brin d'amenée (8) de la bande portante (6) tournée vers le produit à découper est guidé sur une surface de soutien stationnaire qui s'étend perpendiculairement au plan de coupe (3).

5. Machine à trancher selon l'une des revendications précédentes, **caractérisée en ce qu'**une partie au moins des bandes de transport et de mise en forme (7) sont montées de façon réglable quant à leur angle sur le contour périphérique du produit à découper (5).

6. Machine à trancher selon l'une des revendications précédentes, **caractérisée en ce que** les brins d'amenée (8) des bandes individuelles de transport et de mise en forme (7) peuvent être approchés contre le produit à découper (5) sous des pressions différentes.

7. Machine à trancher selon l'une des revendications précédentes, **caractérisée en ce qu'**il est prévu des moyens pour détecter les positions d'approche et/ou les pressions d'approche exercées sur le produit à découper par les brins d'amenée (8) des bandes de transport et de mise en forme (7), et **en ce que**, à partir des valeurs mesurées obtenues, des valeurs au moins approximatives sont susceptibles d'être déterminées pour le contour périphérique actuel du produit à découper (5) dans la région du plan de coupe (3).

8. Machine à trancher selon la revendication 7, **caractérisée en ce que** le réglage de l'épaisseur de tranche a lieu en tenant compte du poids de tranche visé, en dépendance du contour périphérique du produit à découper déterminé à l'aide des signaux de mesure détectés des bandes de transport et de mise en forme (7).

9. Machine à trancher selon les revendications 7 et 8, **caractérisée en ce qu'**il est prévu un ensemble de capteurs pour détecter la température actuelle du produit à découper (5), et en fonction de la température déterminée du produit à découper, un facteur de correction positif ou négatif est pris en compte lors de la détermination du contour périphérique du produit à découper ou de la surface de section transversale du produit à découper.

10. Machine à trancher selon la revendication 9, **caractérisée en ce que** les facteurs de correction déterminés en fonction de la température sont normalisés à une valeur de température de référence, en particulier à 0°C.

11. Machine à trancher selon l'une des revendications précédentes, **caractérisée en ce que** les bandes de transport et de mise en forme (7) sont réglables les unes par rapport aux autres quant à leur distance réciproque, leur écartement angulaire et/ou quant à leur inclinaison vis-à-vis de l'axe d'amenée des produits.

12. Machine à trancher selon l'une des revendications précédentes, **caractérisée en ce que** les brins d'amenée (8) des bandes de transport et de mise en forme (7) sont soutenus de telle manière qu'ils possèdent un contour au moins essentiellement plan.
